# EUROPÄISCHE PATENTSCHRIFT

(11) **EP 2 677 507 B1**
(45) Veröffentlichungstag und Bekanntmachung des Hinweises auf die Patenterteilung: **17.01.2018**
(21) Anmeldenummer: 12172444.7
(22) Anmeldetag: 18.06.2012
(51) Int. Cl.: G08B 17/107, G08B 17/113

(54) **Funkgestützter Gefahrenmelder**
Hazard warning device using radio communication
Dispositif d'alerte de dangers par liaison radio.

(43) Veröffentlichungstag der Anmeldung: 25.12.2013
(73) Patentinhaber: Siemens Schweiz AG, 8047 Zürich (CH)
(72) Erfinder: Honegger, Christian, 6330 Cham (CH)
(74) Vertreter: Maier, Daniel Oliver

(56) Entgegenhaltungen:
- EP-A1- 1 612 754

## Beschreibung

Die vorliegende Erfindung betrifft einen Gefahrenmelder mit einer Messkammer, einem ersten Gehäuseelement, das eine Außenseite, an der es an einem Träger montierbar ist, und eine Innenseite aufweist, und einer Antenne zur Funkübertragung eines Signals nach außen, wobei die Messkammer an der Innenseite des Gehäuseelements angeordnet ist.

Gefahrenmelder dienen dazu, auf eine Gefahr für die menschliche Gesundheit hinzuweisen. Derartige Gefahren können beispielsweise durch Schadstoffe aus der Umgebungsluft hervorgerufen werden. Dabei kann es sich um giftige Dämpfe, aber auch beispielsweise um Rauch handeln. Im letztgenannten Fall ist der Gefahrenmelder eben als Rauchmelder ausgebildet.

Eine detektierte Gefährdung kann akustisch oder optisch direkt vom Gefahrenmelder signalisiert werden. Ein Gefahrensignal kann aber auch von dem Gefahrenmelder per Funk an externe Empfangsstellen gemeldet werden. In diesem Fall handelt es sich beispielsweise um einen funkgestützten Rauchmelder.

Die Gefahren- und insbesondere Rauchmelder werden meist an Wänden oder Decken eines Raums montiert. Das Material der Wand bzw. der Decke kann die Funkabstrahlung beeinflussen. Bekannte Rachmelder mit Funkmodulen und darauf montierten Antennen können nicht auf jedem Montageuntergrund eine zuverlässige Funkabstrahlung gewährleisten.

In der gattungsgemäßen Druckschrift EP 1 612 754 A1 ist ein Gefahrenmelder, insbesondere Gas- oder Brandmelder, mit einem an einem an einer Wand oder Decke anbringbaren Gehäuse beschrieben. Das Gehäuse umfasst einen Gefahrendetektor, eine elektronische Schaltungsanordnung für die Auswertung der Signale des Gefahrendetektors, ein mit der elektronischen Schaltungsanordnung verbundenes Funkmodul mit Antenne und ein Funkmodul. Ein die Öffnung abdeckendes metallisches Schutzsieb ist als Antenne ausgelegt und mit dem Antennenausgang des Funkmoduls verbunden.

Die Aufgabe der vorliegenden Erfindung besteht somit darin, eine energieeffiziente und sichere Funkabstrahlung auf Montageorten aus beliebigen Materialien und insbesondere auch auf metallischen Befestigungsflächen zu gewährleisten.

Erfindungsgemäß wird diese Aufgabe gelöst durch einen Gefahrenmelder insbesondere zum Melden von Rauch mit einer Messkammer, einem ersten Gehäuseelement, das eine Außenseite, an der es an einen Träger montierbar ist, und eine Innenseite aufweist, wobei die Außenseite und die Innenseite senkrecht zu einer Normalen angeordnet sind, und einer Antenne zur Funkübertragung eines Signals nach außen, wobei die Messkammer an der Innenseite des ersten Gehäuseelements angeordnet ist, wobei die Antenne so in/an der Messkammer, dem ersten Gehäuseelement oder einem zweiten Gehäuseelement des Gefahrenmelders montiert ist, dass sich ein Teil der Messkammer in einer Richtung der Normalen zwischen der Außenseite des ersten Gehäuseelements und zumindest einem Teil der Antenne befindet.

Die Antenne ist für die bevorzugte Abstrahlung von zwei oder mehr vorbestimmten Frequenzbändern ausgestaltet. Dies hat den Vorteil, dass die Abstrahlungen in mehreren Frequenzbändern erfolgen können und damit die Zuverlässigkeit der Meldung verbessert werden kann.

In vorteilhafter Weise dient damit ein Teil der Messkammer oder die ganze Messkammer, mit der ein Gefahrenstoff erfasst bzw. detektiert werden kann, als Abstandshalter für die Antenne von dem Montagegrund bzw. der Außenseite des Gehäuseelements des Gefahrenmelders. Die Antenne ist damit nicht mehr unmittelbar auf das (erste) Gehäuseelement montiert, mit dem der Gefahrenmelder an einem Träger (z. B. Wand oder Decke) befestigt ist. Vielmehr ist die Antenne mindestens durch die gesamte Messkammer oder einen Teil der Messkammer von dem Montagegrund bzw. dem Träger beabstandet. Dadurch wird die Funkabstrahlung energieeffizienter und sicherer.

Vorzugsweise handelt es sich bei der Antenne um eine PIF-Antenne. Eine derartige PIF-Antenne besitzt naturgemäß einen Masseanschluss. Dadurch können elektrostatische Ladungen abgeleitet werden, ohne die an die Antenne angeschlossene Elektronik zu beschädigen.

In einer Ausgestaltung kann die Antenne direkt oder indirekt auf dem ersten Gehäuseelement angeordnet sein, wobei sich oberhalb der Antenne kein metallisches Element des Gefahrenmelders befindet. Damit ist die Abstrahlung von Funksignalen nach außen bzw. oben im Wesentlichen ungehindert, und es kann eine zuverlässigere Signalübertragung gewährleistet werden.

Speziell kann die Antenne als offener Antennenring ausgebildet sein. Wenn der Durchmesser des Rings an den Innendurchmesser des Gehäuses des Gefahrenmelders angepasst ist, kann ein größtmögliches Antennenvolumen bzw. eine größtmögliche Antennenfläche genutzt werden.

Die Antenne kann ein Stanz- und Biegeteil sein. Eine solche Antenne lässt sich sehr kostengünstig aus Blech herstellen.

Darüber hinaus kann die Antenne mittels einer Schnappverbindung an der Messkammer befestigt sein. Dadurch ist zum einen der Montageaufwand gering und zum anderen muss kein separater Träger für die Antenne vorgesehen werden.

In einer weiteren Ausgestaltung kann die Antenne mittels des zweiten Gehäuseteils an die Messkammer gepresst sein. Als zweites Gehäuseteil kann beispielsweise eine Melderkappe dienen, die an dem Boden bzw. Grundkörper (erstes Gehäuseelement) befestigt wird. Durch das Anpressen an die Messkammer ist die Antenne fixiert, wodurch sich eine konstante Antennencharakteristik ergibt.

Weiterhin kann die Antenne zwei oder mehr Arme aufweisen. Es können also neben einer Monopolantenne auch andere Antennen verwendet werden. Insbesondere lassen sich durch die Arme verschiedene Resonanzfrequenzen für die Abstrahlung erreichen.

Die Messkammer kann als optischer Detektionsraum ausgebildet sein. Mit einem derartigen Detektionsraum und beispielsweise IR-LEDs als Lichtquellen lassen sich zuverlässig Rauchpartikel detektieren.

Die vorliegende Erfindung wird nun anhand der beigefügten Zeichnungen näher erläutert, in denen zeigen:
- FIG 1: eine Außenansicht eines Funkrauchmelders;
- FIG 2: einen Grundkörper des Rauchmelders;
- FIG 3: eine Melderkappe;
- FIG 4: eine Draufsicht auf einen Meldereinsatz;
- FIG 5: die Innenseite einer Melderhaube;
- FIG 6: die Unterseite des Meldereinsatzes von FIG 4.

Die nachfolgend näher geschilderten Ausführungsbeispiele stellen bevorzugte Ausführungsformen der vorliegenden Erfindung dar.

FIG 1 zeigt als Beispiel eines erfindungsgemäßen Gefahrenmelders einen funkgestützten Rauchmelder. Er besitzt einen Grundkörper 1 und eine Melderkappe 2. Der Grundkörper 1 stellt ein erstes Gehäuseelement und die Melderkappe 2 ein zweites Gehäuseelement dar. Beide Gehäuseelemente zusammen bilden hier das Gehäuse des Rauchmelders.

FIG 2 zeigt den Grundkörper 1 von FIG 1 alleine, d. h. die Melderkappe 2 ist vom Grundkörper 1 abgenommen. Der Grundkörper 1 ist im Wesentlichen scheibenförmig ausgebildet und besitzt eine Außenseite (in FIG 2 nicht sichtbar) und eine Innenseite 3 sowie eine auf beiden Seiten senkrecht stehende Normale. Außerdem sind in dem scheibenförmigen FIG 3 gibt die Melderkappe 2 im demontiertem Zustand wieder. Die Melderkappe 2 besitzt einen umlaufenden Spalt 5, durch den Rauch in das Gehäuseinnere dringen kann. Die Melderkappe ist hier in etwa kugelsegmentförmig ausgebildet.

In dem durch die Gehäuseelemente 1 und 2 gebildete Gehäuse befindet sich die Elektronik und Sensorik des Rauchmelders. Im vorliegenden Beispiel ist die Elektronik und Sensorik modular als Meldereinsatz konzipiert. Eine Draufsicht auf den Meldereinsatz 6 ist in FIG 4 dargestellt. Der Meldereinsatz 6 weist im vorliegenden Beispiel einen runden Melderträger 7 auf, der an dem Grundkörper 1 oder in der Melderkappe 2 befestigt werden kann. Der Melderträger 7 trägt auf seiner Oberseite eine Messkammer 8. Gegebenenfalls ist die Messkammer 8 einteilig mit dem Melderträger 7 gespritzt.

An den in FIG 4 mit dem Bezugszeichen 9 gekennzeichneten Stellen können sich im Inneren der Messkammer 8 optoelektronische Bauelemente befinden (in FIG 4 nicht sichtbar). Beispielsweise befinden sich eine oder mehrere IR-LEDs und ein IR-Empfänger in der Messkammer 8. Sobald Rauchpartikel in der Messkammer auftauchen, streuen sie Licht von den IR-LEDs zu dem IR-Detektor, wodurch eine entsprechende Meldung ausgelöst wird. Die Rauchpartikel können durch Raucheinlassöffungen 10 in die Messkammer eindringen.

Die Messkammer 8 ist im vorliegenden Beispiel wie ein flacher Zylinder oder Zylinderabschnitt ausgebildet. In dem in den Grundkörper 1 eingebauten Zustand ist die Oberseite der Messkammer 8 der Innenseite des Grundkörpers 1, d. h. des ersten Gehäuseelements, abgewandt.

In dem Beispiel von FIG 4 befindet sich am äußeren Rand der Oberseite der zylinderförmigen Messkammer 8 eine Antenne 11. Die Antenne 11 ist wie ein offener Ring ausgestaltet und besitzt einen Spalt 12. Sie ist mit Klammern 13 auf die Messkammer 8 aufgesteckt bzw. aufgeschnappt.

Der Antennenring 11 lässt sich beispielsweise als einfaches, kostengünstiges Stanz- und Biegeteil mit den Haken 13 realisieren. Außerdem kann er einen innen liegenden Steg 14 zur Drehfixierung aufweisen. Darüber hinaus sind hier am Außenumfang des Antennenrings 11 elektrische Antennenanschlüsse 15 vorgesehen.

Der Antennenring 11 kann beim Aufsetzen der Melderkappe 2 durch diese gleichmäßig entlang des Antennringumfangs gegen die Messkammer 8 gepresst werden. Dadurch wird der Antennenring fest eingespannt und fixiert. Damit ergibt sich eine feste, unveränderliche und somit zuverlässige Antennencharakteristik. Zusätzlich oder alternativ kann auch der in FIG 4 schraffierte Bereich 16 oberhalb der Messkammer 8, d. h. an der der Innenseite des Grundkörper 1 gegenüberliegenden Oberseite der Messkammer für die Antenne verwendet werden. Insbesondere können in diesem Bereich 16 Antennenarme vorgesehen werden. Dieser Bereich 16 ist deswegen besonders gut geeignet, da darunterliegend keine metallischen oder elektronischen Bauelemente 9 vorhanden sind. Dort befindet sich lediglich der optische Detektionsraum für zu detektierende Rauchpartikel, die über die Raucheinlassöffnungen 10 in die Messkammer 8 eindringen können. Dagegen sollte der Raum oberhalb der optoelektronischen Bauelemente 9 aus Effizienzgründen nicht für Antennenarme vorgesehen werden.

Die Antennearme des Antennerings 11 auf beiden Seiten der Antennenanschlüsse 15 sind hier so bemessen, dass sie vorzugsweise ISM-Frenquenzbänder 434 MHz und 868 MHz nutzen können. Gegebenenfalls sind auch weitere Antennenarme für andere Frequenzbänder oder zur Ausbildung einer speziellen Antennencharakteristik (z. B. Richtwirkung) in oder auf der Messkammer 8 vorgesehen. Durch die Verwendung von mindestens zwei unabhängigen Frequenzbändern ist eine zuverlässigere Datenübertragung möglich.

In einem bevorzugten Ausführungsbeispiel ist die Antenne als PIF-Antenne (Planar Inverter F-Shape) ausgebildet. Derartige Antennen sind leicht durch Streifenleiter herzustellen. Sie besitzen eine Antennenfläche, die von einer Massefläche in einem definierten Abstand angeordnet ist. Die Geometrie und Anordnung der Antennenfläche gegenüber der Massenfläche sowie deren Abstand bestimmen im Wesentlich die Hochfrequenzeigenschaften der Antenne. Die F-Form ergibt sich in einer Schnittdarstellung der Antenne. Den großen Schenkel des F bildet die Antennenfläche und die beiden senkrecht dazu stehenden kleinen Schenkel werden durch den Antennenanschluss einerseits und einen Massekurzschluss gebildet. Wegen dieses Masseschlusses besitzt die PIF-Antenne deutliche Vorteile bei elektrostatischen Entladungen. Diese Entladungen werden nämlich dadurch nicht über elektronische Bauelemente abgeleitet, sondern unmittelbar auf Masse. Die elektronischen Komponenten des Gefahrenmelders erhalten dadurch einen besonderen ESD-Schutz.

Wesentlicher Aspekt der vorliegenden Erfindung ist, dass die Antenne deutlich von der Außenseite bzw. Innenseite des Grundkörpers 1, d. h. dem ersten Gehäuseelement, beabstandet ist in Richtung der Normalen der Außen- bzw. Innenseite. Dadurch ergibt sich eine möglichst große Unabhängigkeit von dem Material bzw. der elektromagnetischen Charakteristik des Trägers, auf dem der Gefahrenmelder montiert ist.

In dem oben erwähnten Ausführungsbeispiel ergibt sich durch die Anbringung der Antenne 11 an der Oberseite der Messkammer 8 ein maximal möglicher Abstand von einer Massefläche, die beispielsweise durch eine Leiterplatte an der Unterseite des Meldereinsatzes realisiert ist (vergleiche FIG 6). Ferner ergibt sich durch die ringförmige Ausgestaltung der Antenne bis zur Aussenkante der zylindrischen Messkammer bzw. bis zur Innenseite der Melderkappe 2 eine maximale Antennenfläche.

Obwohl durch diese Montageart die bestmöglichen Voraussetzungen für gute Antenneneigenschaften geschaffen sind, bedingt die Antenne keine Vergrößerung des Geräts oder Veränderung der äußeren Gestaltung des Gefahrenmelders. Weiterhin befinden sich oberhalb der Antenne keine weiteren metallischen Komponenten, welche die Abstrahlcharakteristik negativ beeinflussen könnten.

Durch die Anbringung der Antenne an der Oberseite der Messkammer steht die gesamte Fläche der Leiterplatte als Massefläche für die Antenne zur Verfügung. Diese große Massefläche führt zu einer größtmöglichen Unabhängigkeit der Antennencharakteristik vom Material des Trägers des Gefahrenmelders. Weiter steht die gesamte Fläche der Leiterplatte für die Montage von Komponenten oder dem Funkmodul zur Verfügung.

Alternativ zu dem Ausführungsbeispiel von FIG 4 kann die Antenne auch beispielsweise am Außenumfang der zylindrischen Messkammer 8 angeordnet sein. Darüber hinaus kann die Antenne auch innerhalb der Messkammer angeordnet sein. So könnte beispielsweise die Antenne unmittelbar in die Wand der Messkammer eingespritzt sein. Dies erleichtert die Montage des Gefahrenmelders deutlich.

In FIG 5 ist die Melderhaube 2 von der Innenseite gezeigt. Der Zeichnung ist ein ringförmiger Insektenschutz 17 aus einem Gewebe zu entnehmen. Der Insektenschutz 17 deckt den Spalt 5 ab. Außerdem besitzt die Melderhaube 2 an ihrer Innenseite 2 einen Innenring 18 zum Einspannen und Fixieren des Antennenblechrings 11, wie dies oben dargestellt wurde. Die Antenne des Gefahrenmelders kann sich beispielsweise auch im Bereich des Insektenschutzes 17 in oder an der Melderkappe 2 befinden. Auch in diesem Fall ist sie deutlich von dem Träger beabstandet, auf den der Gefahrenmelder montiert ist.

FIG 6 zeigt die Unterseite des Meldereinsatzes 6. Dies ist diejenige Seite, die der Innenseite 3 des Grundkörpers 1 im montierten Zustand zugewandt ist. An dieser Unterseite befindet sich hier eine Leiterplatte 19 mit elektronischen Bauelementen. Insbesondere besitzt die Leiterplatte 19 eine große Massefläche 20, die für die PIF-Antenne genutzt werden kann. Außerdem besitzt die Leiterplatte 19 den für eine PIF-Antenne notwendigen Masseanschluss 21 für die Antenne sowie einen Antennensignalausgang 22. Ferner ist in FIG 6 eine Funkbaugruppe 23 für Dual-ISM-Frequenzbandübertragung auf der Leiterplatte 19 dargestellt.

## Patentansprüche

1. Gefahrenmelder zum Melden von Rauch oder für den Menschen giftigen Dämpfen mit
- einer Messkammer (8),
- einem ersten Gehäuseelement (1), das eine Außenseite, an der es an einen Träger montierbar ist, und eine Innenseite aufweist, wobei die Außenseite und die Innenseite senkrecht zu einer Normalen angeordnet sind, und
- einer Antenne (11) zur Funkübertragung eines Signals nach außen, wobei
- die Messkammer (8) an der Innenseite des ersten Gehäuseelements (1) angeordnet ist, und wobei
- die Antenne (11) so in/an der Messkammer (8), dem ersten Gehäuseelement (1) oder einem zweiten Gehäuseelement (2) des Gefahrenmelders montiert ist, dass sich ein Teil der Messkammer in einer Richtung der Normalen zwischen der Außenseite des ersten Gehäuseelements (1) und zumindest einem Teil der Antenne (11) befindet,
**dadurch gekennzeichnet, dass**
- die Antenne (8) für die bevorzugte Abstrahlung von zwei vorbestimmten Frequenzbändern ausgestaltet ist.

2. Gefahrenmelder nach Anspruch 1, wobei die Antenne (11) eine PIF-Antenne ist.

3. Gefahrenmelder nach Anspruch 1 oder 2, wobei die Antenne (11) direkt oder indirekt auf dem ersten Gehäuseelement (1) angeordnet ist, und sich oberhalb der Antenne kein metallisches Element des Gefahrenmelders befindet.

4. Gefahrenmelder nach einem der vorhergehenden Ansprüche, wobei die Antenne (11) als offener Antennenring ausgebildet ist.

5. Gefahrenmelder nach einem der vorhergehenden Ansprüche, wobei die Antenne (11) als Stanz- und Biegeteil ausgebildet ist.

6. Gefahrenmelder nach einem der vorhergehenden Ansprüche, wobei die Antenne (11) mittels einer Schnappverbindung an der Messkammer befestigt ist.

7. Gefahrenmelder nach einem der vorhergehenden Ansprüche, wobei die Antenne (11) mittels des zweiten Gehäuseteils (2) an die Messkammer gepresst ist.

8. Gefahrenmelder nach einem der vorhergehenden Ansprüche, wobei die Antenne (11) zwei oder mehr Arme aufweist.

9. Gefahrenmelder nach einem der vorhergehenden Ansprüche, wobei die Messkammer (8) als optischer Detektionsraum ausgebildet ist.

## Claims

1. Hazard warning device for detecting smoke or vapours that are toxic to humans, having
- a measuring chamber (8),
- a first housing element (1) which has an outer side on which it can be mounted onto a support, and an inner side, wherein the outer side and the inner side are arranged perpendicular to a normal, and
- an antenna (11) for radio transmission of a signal to the outside, wherein
- the measuring chamber (8) is arranged on the inside of the first housing element (1), and wherein
- the antenna (11) is mounted in/on the measuring chamber (8), the first housing element (1) or a second housing element (2) of the hazard warning device, such that a part of the measuring chamber is located in a direction of the normal between the outer side of the first housing element (1) and at least a part of the antenna (11),
**characterised in that**
- the antenna (8) is configured for the preferred emission of two predetermined frequency bands.

2. Hazard warning device according to claim 1, wherein the antenna (11) is a PIF antenna.

3. Hazard warning device according to claim 1 or 2, wherein the antenna (11) is arranged directly or indirectly on the first housing element (1), and no metallic element of the hazard warning device is located above the antenna.

4. Hazard warning device according to one of the preceding claims, wherein the antenna (11) is designed as an open ring antenna.

5. Hazard warning device according to one of the preceding claims, wherein the antenna (11) is designed as a punched and bent part.

6. Hazard warning device according to one of the preceding claims, wherein the antenna (11) is fastened to the measuring chamber by means of a snap connection.

7. Hazard warning device according to one of the preceding claims, wherein the antenna (11) is pressed onto the measuring chamber by means of the second housing part (2).

8. Hazard warning device according to one of the preceding claims, wherein the antenna (11) has two or more arms.

9. Hazard warning device according to one of the preceding claims, wherein the measuring chamber (8) is designed as an optical detection space.

## Revendications

1. Dispositif d'alerte de dangers destiné à signaler de la fumée ou des émanations nocives pour l'humain, comprenant :
- une chambre de mesure (8),
- un premier élément de boîtier (1) qui présente un côté extérieur au niveau duquel il peut être monté sur un support et un côté intérieur, le côté extérieur et le côté intérieur étant agencés perpendiculairement à une normale et
- une antenne (11) pour la radiotransmission d'un signal vers l'extérieur,
- la chambre de mesure (8) étant agencée sur le côté intérieur du premier élément de boîtiers (1) et
- l'antenne (11) étant montée de manière telle dans / sur la chambre de mesure (8), le premier élément de boîtier (1) ou un deuxième élément de boîtier (2) du dispositif d'alerte de dangers qu'une partie de la chambre de mesure se trouve dans une direction de la normale entre le côté extérieur du premier élément de boîtier (1) et au moins une partie de l'antenne (11),
**caractérisé en ce que** l'antenne (8) est conçue pour émettre préférentiellement deux bandes de fréquences prédéfinies.

2. Dispositif d'alerte de dangers selon la revendication 1, l'antenne (11) étant une antenne PIFA.

3. Dispositif d'alerte de dangers selon la revendication 1 ou 2, l'antenne (11) étant agencée directement ou indirectement sur le premier élément de boîtier (1) et aucun élément métallique du dispositif d'alerte de dangers ne se trouvant au-dessus de l'antenne.

4. Dispositif d'alerte de dangers selon l'une des revendications précédentes, l'antenne (11) étant réalisée en tant qu'anneau antenne ouvert.

5. Dispositif d'alerte de dangers selon l'une des revendications précédentes, l'antenne (11) étant réalisée en tant que pièce emboutie et pliée.

6. Dispositif d'alerte de dangers selon l'une des revendications précédentes, l'antenne (11) étant fixée à la chambre de mesure au moyen d'un encliquetage.

7. Dispositif d'alerte de dangers selon l'une des revendications précédentes, l'antenne (11) étant pressée contre la chambre de mesure au moyen de la deuxième partie de boîtier (2).

8. Dispositif d'alerte de dangers selon l'une des revendications précédentes, l'antenne (11) présentant deux branches ou plus.

9. Dispositif d'alerte de dangers selon l'une des revendications précédentes, la chambre de mesure (8) étant réalisée en tant qu'espace de détection optique.
